# EUROPÄISCHE PATENTSCHRIFT

(11) **EP 3 513 700 B1**
(45) Veröffentlichungstag und Bekanntmachung des Hinweises auf die Patenterteilung: **10.03.2021**
(21) Anmeldenummer: 19151186.4
(22) Anmeldetag: 10.01.2019
(51) Int. Cl.: A47K 11/10

(54) **REINIGUNGSBÜRSTE FÜR EIN TOILETTENBECKEN**
CLEANING BRUSH FOR A TOILET BOWL
BROSSE DE NETTOYAGE POUR UNE CUVETTE DE TOILETTE

(30) Priorität: 17.01.2018 DE 102018100914
(43) Veröffentlichungstag der Anmeldung: 24.07.2019
(73) Patentinhaber: Kontny, Giana, 83278 Traunstein (DE)
(72) Erfinder: Kontny, Giana, 83278 Traunstein (DE)
(74) Vertreter: Naessens, Stephan

(56) Entgegenhaltungen:
- DE-U1-202010 003 226
- DE-U1-202010 010 671
- US-A- 3 000 029

## Beschreibung

Die vorliegende Erfindung betrifft eine Reinigungsbürste für ein Toilettenbecken, ein Urinal oder dergleichen, wobei die Reinigungsbürste zumindest ein Griffteil und einen Bürstenkopf aufweist und wobei der Bürstenkopf bewegbar an dem Griffteil gelagert ist.

Beispielsweise aus der Druckschrift EP 1 020 156 B1 ist eine Toilettenbürste mit einer lang gestreckten Handhabe mit einer ersten Achse und mit einem Bürstenkopf mit einer zweiten Achse bekannt, wobei die Handhabe über ein flexibles Gelenk mit dem Bürstenkopf verbunden ist. Der Bürstenkopf weist mit seinen daran befestigten Borsten eine Kugelkopfform auf. Durch die Bewegbarkeit zwischen Bürstenkopf und Handhabe ist es möglich, den Bürstenkopf in den gebogenen Ablaufbereich der Toilettenschüssel oder des Urinals einzuführen. Jedoch hat sich gezeigt, dass mit der bekannten Toilettenbürste aufgrund der Kugelkopfform des Bürstenkopfes beispielsweise schwer zugängliche Innenrandbereiche der Toilettenschüssel oder des Urinals nicht zu erreichen sind, sodass keine vollständige Reinigung der Toilettenanlage möglich ist. Demzufolge lagern sich in diesen Bereichen unerwünschte Verschmutzungen ab, die zu unerwünschten ästhetischen Belästigungen und auch zu Geruchsbelästigungen führen.

Aus der Druckschrift DE 20 2010 003 226 U1 ist eine Toilettenbürste mit einem wechselbaren Bürstenkopf mit integriertem festen Reinigungsmittel bekannt. Hierzu ist der Bürstenkopf innen hohl ausgeführt, in dem speziell angebrachte vertikale Wassereintrittskanäle vorgesehen sind. In diesen Wassereintrittskanälen befindet sich ein Reinigungsstäbchen, welches durch das eintretende Wasser benetzt und somit aktiviert wird. Um den Bürstenkopf auswechseln zu können, ist dieser mit einem Gewinde an dem Stiel angeschraubt.

Aus der Druckschrift DE 20 2010 010 671 U1 ist ebenfalls eine Toilettenbürste mit auswechselbarem Bürstenkopf bekannt. Die Toilettenbürste umfasst einen Stiel und einen Bürstenkopf, der im Verbindungsbereich mit dem Stiel einen Zapfen aufweist, der in eine hülsenförmige Aufnahme des Stiels passfähig einschiebbar ist. Über ein Bedienhebel wird der Zapfen des Bürstenkopfes aus der Aufnahme des Stiels ausgestoßen, um den Bürstenkopf zu wechseln. Ferner ist ein Kippgelenk an dem Stiel für den Bürstenkopf vorgesehen. Zudem ist ein dreieckiger Bürstenkopf vorgesehen.

Aus der Druckschrift US 3 000 029 ist ein Bürstenreiniger für eine Badewanne bekannt. Diese für Badewannen speziell vorgesehene Bürste weist einen besonders langen Stiel auf, an dem eine schwenkbar gelagerte großflächige Bürste befestigt ist, um die großflächigen Bereiche einer Badewanne möglichst einfach reinigen zu können.

Der vorliegenden Erfindung liegt die Aufgabe zugrunde, eine Reinigungsbürste der eingangs beschriebenen Gattung derart auszuführen, dass die Reinigungsleistung derart erhöht wird, um auch hinterschnittene oder gekrümmte Bereiche reinigen zu können.

Diese Aufgabe wird erfindungsgemäß durch die Merkmale des Patentanspruchs 1 gelöst, wobei sich vorteilhafte und beanspruchte Weiterbildungen aus den Unteransprüchen und der Beschreibung sowie den Zeichnungen ergeben.

Demzufolge wird eine Reinigungsbürste für ein Toilettenbecken, ein Urinal oder dergleichen mit zumindest einem Griffteil und einem Bürstenkopf vorgeschlagen, wobei der Bürstenkopf bewegbar an dem Griffteil gelagert ist. Um die Reinigungsleistung zu erhöhen, ist vorgesehen, dass der Bürstenkopf zumindest ein in einer Ebene umlaufendes bzw. geschlossenes Rahmenelement bzw. -teil oder dergleichen aufweist, von dessen Oberfläche eine Vielzahl von Reinigungsborsten abstehen.

Auf diese Weise wird ein flächiger und bezogen auf die flächige Ausdehnung dünner Bürstenkopf realisiert, mit dem auch besonders schmale Bereiche, wie zum Beispiel der innere Beckenrand des Toilettenbeckens, des Urinals oder auch bei anderen Sanitäranlagen oder -becken ohne weiteres gereinigt werden können, sodass insgesamt die Reinigungsleistung mit der erfindungsgemäßen Reinigungsbürste deutlich erhöht wird. Mit der vorgeschlagenen Reinigungsbürste kann somit das gesamte Sanitärbecken gereinigt werden, sodass mit der Reinigungsbürste Kalk, Urinstein, Bakterien oder dergleichen vollständig entfernt werden können.

Um eine optimale Reinigungsleistung mit der vorgeschlagenen Reinigungsbürste zu realisieren, hat sich eine Trapezform oder eine Dreiecksform des Rahmenelements als besonders vorteilhaft herauskristallisiert. Aufgrund der vorgenannten Formen des Rahmenelements wird quasi ein flächiger Reinigungsbereich gebildet, mit dem eine besonders gute Reinigung der schwer zugänglichen, schmalen Bereiche ermöglicht wird.

Die bewegliche Anbindung des Bürstenkopfes an dem Griffteil ist vorteilhaft, um auch hinterschnittene oder gekrümmte Bereiche reinigen zu können. Besonders vorteilhaft hierbei ist es, wenn die Bewegbarkeit des Bürstenkopfes durch eine arretierbare Schwenkbewegung realisiert wird. Hierzu ist es zunächst möglich, den erforderlichen Schwenkwinkel einzustellen und anschließend zu arretieren. Beim nachfolgenden Reinigen kann ein ausreichender Druck auf den Bürstenkopf ohne die Gefahr der Schwenkwinkelverstellung aufgebracht werden, wodurch die Reinigungsleistung weiter erhöht wird.

Beispielsweise kann der Bürstenkopf als quasi eine schmale bzw. eine mit geringer Dicke bezogen auf die Seitenfläche bildende Rahmenstruktur eine Höhe von etwa 6 bis 10 cm, vorzugsweise 8 cm und eine Dicke von 2 cm bis 3 cm vorzugsweise 2,5 cm aufweisen. Die bevorzugten Abmessungen haben sich als besonders vorteilhaft ergeben. Es sind jedoch auch andere Abmessungen verwendbar, um die erfindungsgemäße Reinigungsbürste auf abweichende Abmessungen der zu reinigenden Objekte anzupassen.

Nachfolgend wird die folgende Erfindung anhand der Zeichnungen weiter erläutert. Es zeigen:
Figur 1 eine schematische Ansicht einer möglichen Ausführungsvariante einer erfindungsgemäßen Reinigungsbürste;
Figur 2 eine Seitenansicht der Reinigungsbürste gemäß Figur 1 in verschiedenen Schwenkwinkeldarstellungen;
Figur 3 eine Einzelteilansicht eines Bürstenkopfes der Reinigungsbürste;
Figur 4 eine Einzelteilansicht eines Griffteiles der Reinigungsbürste; und
Figur 5 eine Einzelteilansicht eines Feststellelementes der Reinigungsbürste.

In den Figuren 1 bis 5 sind verschiedene Ansichten einer möglichen Ausführungsvariante einer erfindungsgemäßen Reinigungsbürste für ein Toilettenbecken, ein Urinal oder dergleichen beispielhaft dargestellt.

Die Reinigungsbürste umfasst ein Griffteil 1 und einen Bürstenkopf 2, wobei der Bürstenkopf 2 bewegbar an dem Griffteil 1 gelagert ist. Um die Reinigungsleistung der Reinigungsbürste zu erhöhen, ist vorgesehen, dass der Bürstenkopf 2 ein in einer Ebene umlaufendes bzw. geschlossenes Rahmenelement 3 bzw. eine in einer Ebene umlaufende Rahmenstruktur aufweist, von dessen bzw. deren Oberfläche eine Vielzahl von Reinigungsborsten 4 abstehen.

Das Rahmenelement 3 ist in den Figuren 1 und 2 beispielhaft als eine Trapezform mit vier Seitenbereichen ausgeführt, wobei das Rahmenelement 3 im Querschnitt in etwa eine kreisförmig oder auch je nach Anwendung eine mehreckige Gestalt aufweisen kann. Jedoch ist es ohne weiteres möglich, dass das Rahmenelement 3 anstelle einer Trapezform auch eine Dreiecksform mit nur drei Seitenbereichen bildet. Vorzugsweise kann eine gleichschenklige Form als Trapez oder Dreieck vorgesehen sein. Unabhängig von der Trapezform oder Dreiecksform wird bei der Reinigungsbürste quasi ein flächiger, schmaler Reinigungsbereich realisiert. Der durch das Rahmenelement 3 und die Borsten 4 gebildete Bürstenkopf 2 weist eine Höhe H von etwa 6 bis 10 cm und eine Dicke D von 2 bis 3 cm je nach Anwendungsbereich auf.

Wie insbesondere aus den Figuren 1 und 2 ersichtlich ist, wird die Bewegbarkeit des Bürstenkopfes 2 durch eine arretierbare Schwenkbewegung realisiert. In Figur 2 sind verschiedene mögliche Schwenkwinkelstellungen des Bürstenkopfes 2 relativ zum Griffteil 1 beispielhaft angedeutet, wobei die Schwenkwinkelrichtung durch Doppelpfeile dargestellt ist.

Um die Schwenkbarkeit zu realisieren, ist vorgesehen, dass an dem Griffteil 1 bezogen auf eine Längsachse 5 des Griffteiles 1 zwei symmetrisch ausgerichtete, gegenüberliegende Haltearme 6, 7 vorgesehen sind, an deren einander zugewandten Enden 16, 17 der Bürstenkopf 2 um eine quer zur Längsachse 5 des Griffteiles 1 ausgerichtete Schwenkachse 8 schwenkbar aufgenommen ist. Die Schwenkbewegung ist durch ein Feststellelement 9 in vorbestimmten Schwenkwinkeln arretierbar. Die Arretierung des Bürstenkopfes 2 wird durch ein Feststellelement 9 realisiert.

Das Feststellelement 9 ist im Inneren des Griffteiles 1 in einer Ausnehmung aufgenommen und in Längsrichtung gegen eine Federkraft einer Rückstellfeder 10 in der Ausnehmung des Griffteiles 1 bewegbar, welches in Figur 1 durch entsprechende Pfeile angedeutet ist. Das dem Bürstenkopf 2 zugewandte Ende des Feststellelementes 9 ist mit einer Verrastung des Bürstenkopfes 2 zur zeitweisen Arretierung in Wirkverbindung bringbar. Als Verrastung ist ein Verzahnungsabschnitt 11 an der dem Feststellelement 9 zugewandten Seite des Bürstenkopfes 2 vorgesehen, in den ein an dem zugewandten Ende des Feststellelementes 9 vorgesehener Zapfenabschnitt 15 zum Arretieren formschlüssig eingreift. Durch das Betätigen eines Betätigungsknopfes 12 an dem Feststellelement 9 kann das Feststellelement 9 gegen die Federkraft bewegt werden, um den Schwenkwinkel ändern zu können. Sobald der vorbestimmte Schwenkwinkel erreicht ist, wird das Feststellelement 9 wieder in dem Verzahnungsabschnitt 11 des Bürstenkopfes 2 arretiert.

Die einander zugewandten Enden 16, 17 der Haltearme 6, 7 des Griffteiles 1 sind etwa bolzenförmig ausgeführt und in jeweils korrespondierenden hülsenförmigen Abschnitten 13, 14 des Bürstenkopfes 2 zum Realisieren der Schwenkbewegung aufgenommen.

Um beispielsweise den Bürstenkopf 2 wechseln zu können, sind die Haltearme 6, 7 elastisch an den Griffteil 1 befestigt bzw. angeformt, sodass zum Wechsel des Bürstenkopfes 2 die Haltearme 6, 7 entsprechend auseinander gebogen werden können, um den alten Bürstenkopf 2 zu entnehmen und einen neuen Bürstenkopf 2 zu befestigen. Demzufolge ist die vorgeschlagene Reinigungsbürste mehrteilig, vorzugsweise dreiteilig ausgeführt, bestehend aus dem Griffteil 1, dem Feststellelement 9 und dem Bürstenkopf 2, wobei das Griffteil 1 und das Feststellelement 9 auch einteilig ausgeführt werden können.

### Bezugszeichen

- 1: Griffteil
- 2: Bürstenkopf
- 3: Rahmenelement
- 4: Reinigungsborsten
- 5: Längsachse
- 6: Haltearm
- 7: Haltearm
- 8: Schwenkachse
- 9: Feststellelement
- 10: Rückstellfeder
- 11: Verzahnungsabschnitt
- 12: Betätigungsknopf
- 13: hülsenförmiger Abschnitt
- 14: hülsenförmiger Abschnitt
- 15: Zapfenabschnitt
- 16: Ende des Haltearms
- 17: Ende des Haltearms
- H: Höhe des Bürstenkopfes
- D: Dicke des Bürstenkopfes

## Patentansprüche

1. Reinigungsbürste für ein Toilettenbecken oder ein Urinal, mit zumindest einem Griffteil (1) und einem Bürstenkopf (2), wobei der Bürstenkopf (2) bewegbar an dem Griffteil (1) gelagert ist, wobei der Bürstenkopf (2) zumindest ein in einer Ebene umlaufendes Rahmenelement (3) aufweist, von dessen Oberfläche eine Vielzahl von Reinigungsborsten (4) abstehen, wobei das Rahmenelement (3) eine Trapez- oder Dreiecksform bildet, **dadurch gekennzeichnet, dass** die Bewegbarkeit des Bürstenkopfes (2) an dem Griffteil (1) durch eine in vorbestimmten Schwenkwinkeln arretierbare Schwenkbewegung realisiert ist, wobei an dem Griffteil (1) zwei bezogen auf eine Längsachse (5) des Griffteiles (1) symmetrisch ausgerichtete Haltearme (6, 7) vorgesehen sind, an deren einander zugewandten Enden der Bürstenkopf (2) um eine quer zur Längsachse (5) des Griffteiles (1) ausgerichtete Schwenkachse (8) schwenkbar aufgenommen ist, wobei die Schwenkbewegung durch ein Feststellelement (9) in vorbestimmten Schwenkwinkeln arretierbar ist.

2. Reinigungsbürste nach Anspruch 1, **dadurch gekennzeichnet, dass** der durch das Rahmenelement (3) und die Reinigungsborsten (4) gebildete Bürstenkopf (2) eine Höhe (H) von etwa 6 cm bis 10 cm, vorzugsweis 8 cm und eine Dicke (D) von 2 cm bis 3cm, vorzugsweise 2,5 cm aufweist.

3. Reinigungsbürste nach einem der vorangehenden Ansprüche, **dadurch gekennzeichnet, dass** das Feststellelement (9) in einer Ausnehmung des Griffteiles (1) aufgenommen ist und in Längsrichtung gegen eine Federkraft einer Rückstellfeder (10) relativ zum Griffteil (1) bewegbar ist, wobei das dem Bürstenkopf (2) zugewandte Ende des Feststellelementes (9) mit einer Verrastung des Bürstenkopfes (2) zur zeitweisen Arretierung in Wirkverbindung bringbar ist.

4. Reinigungsbürste nach Anspruch 3, **dadurch gekennzeichnet, dass** als Verrastung ein Verzahnungsabschnitt (11) an der dem Feststellelement (9) zugewandten Seite des Bürstenkopfes (2) vorgesehen ist, in den ein an dem zugewandten Ende des Feststellelementes (9) vorgesehener Zapfenabschnitt (15) zum Arretieren formschlüssig eingreift.

5. Reinigungsbürste nach einem der vorangehenden Ansprüche, **dadurch gekennzeichnet, dass** die einander zugewandten Enden (16, 17) der Haltearme (6, 7) des Griffteiles (1) etwa bolzenförmig ausgeführt sind, und jeweils in korrespondierenden hülsenförmigen Abschnitten (13, 14) des Bürstenkopfes (2) zum Realisieren der Schwenkbewegung aufgenommen sind.

6. Reinigungsbürste nach einem der vorangehenden Ansprüche, **dadurch gekennzeichnet, dass** die Haltearme (6, 7) elastisch an dem Griffteil (1) befestigt sind.

## Claims

1. A cleaning brush for a toilet bowl or a urinal, with at least one handle part (1) and a brush head (2), wherein the brush head (2) is mounted movably to the handle part (1), wherein the brush head (2) has at least one frame element (3) circumferential in a plane, from the surface of which a plurality of cleaning bristles (4) project, wherein the frame element (3) forms a trapezoidal or triangular shape, **characterized in that** the movability of the brush head (2) at the handle part (1) is realized by a pivoting motion lockable in predetermined pivot angles, wherein two retention arms (6, 7) symmetrically aligned with respect to a longitudinal axis (5) of the handle part (1) are provided at the handle part (1), at the mutually facing ends of which the brush head (2) is accommodated pivotably around a pivot axis (8) transversely aligned with respect to the longitudinal axis (5) of the handle part (1), wherein the pivoting motion is lockable by a fixing element (9) in predetermined pivot angles.

2. The cleaning brush according to claim 1, **characterized in that** the brush head (2) formed by the frame element (3) and the cleaning bristles (4) has a height (H) of about 6 cm to 10 cm, preferably 8 cm and a thickness (D) of 2 cm to 3 cm, preferably 2.5 cm.

3. The cleaning brush according to any one of the preceding claims, **characterized in that** the fixing element (9) is accommodated in a recess of the handle part (1) and movable in a longitudinal direction against a spring force of a return spring (10) relative to the handle part (1), wherein the end of the fixing element (9) facing the brush head (2) is operably linkable with a locking mechanism of the brush head (2) for a temporary lock.

4. The cleaning brush according to claim 3, **characterized in that** a gear portion (11) is provided at the side of the brush head (2) facing the fixing element (9) as a locking mechanism, with which a pin portion (15) provided at the facing end of the fixing element (9) form-lockingly engages for locking.

5. The cleaning brush according to any one of the preceding claims, **characterized in that** the mutually facing ends (16, 17) of the retention arms (6, 7) of the handle part (1) are configured approximately boltshaped and are each accommodated in corresponding sleeve-shaped portions (13, 14) of the brush head (2) for realizing the pivoting motion.

6. The cleaning brush according to any one of the preceding claims, **characterized in that** the retention arms (6, 7) are attached elastically to the handle part (1).

## Revendications

1. Brosse de nettoyage pour cuvette de toilettes ou urinoir, avec au moins une partie poignée (1) et une tête de brosse (2), la tête de brosse (2) étant agencée de manière mobile à la partie poignée (1), la tête de brosse (2) présentant au moins un élément cadre (3) tournant dans un niveau, une multitude de poils de nettoyage (4) dépassant de la surface dudit élément, l'élément cadre (3) formant une forme trapézoïdale ou triangulaire, **caractérisée en ce que** la mobilité de la tête de brosse (2) au niveau de la partie poignée (1) est réalisée par un mouvement de pivotement pouvant être bloqué à des angles de pivotement prédéterminés, deux bras de maintien (6, 7) disposés de manière symétrique par rapport à un axe longitudinal (5) de la partie poignée (1) étant prévus sur la partie poignée (1), aux extrémités orientées l'une vers l'autre desquels la tête de brosse (2) est logée de manière pivotante autour d'un axe de pivotement (8) orienté perpendiculairement à l'axe longitudinal (5) de la partie poignée (1), le mouvement de pivotement pouvant être bloqué par un élément de fixation (9) à des angles de pivotement prédéterminés.

2. Brosse de nettoyage selon la revendication 1, **caractérisée en ce que** la tête de brosse (2) formée par l'élément cadre (3) et les poils de nettoyage (4) présente une hauteur (H) d'environ 6 cm à 10 cm, de préférence de 8 cm, et une épaisseur (D) de 2 cm à 3 cm, de préférence de 2,5 cm.

3. Brosse de nettoyage selon l'une quelconque des revendications précédentes, **caractérisée en ce que** l'élément de fixation (9) est logé dans un évidement de la partie poignée (1) et est mobile dans le sens longitudinal par rapport à la partie poignée (1) contre une force de ressort d'un ressort de rappel (10), l'extrémité de l'élément de fixation (9) orientée vers la tête de brosse (2) pouvant être amenée en liaison fonctionnelle par un encrantement de la tête de brosse (2) pour un blocage provisoire.

4. Brosse de nettoyage selon la revendication 3, **caractérisée en ce qu'**une section à denture (11) est prévue comme encrantement sur le côté de la tête de brosse (2) orienté vers l'élément de fixation (9), section dans laquelle une section à pivot (15) prévue sur l'extrémité faisant face de l'élément de fixation (9) s'encrante par conjugaison de forme pour le blocage.

5. Brosse de nettoyage selon l'une quelconque des revendications précédentes, **caractérisée en ce que** les extrémités (16, 17) orientées l'une vers l'autre des bras de maintien (6, 7) de la partie poignée (1) sont réalisées approximativement sous forme de goupilles et sont logées respectivement dans des sections (13, 14) en forme de douilles correspondantes de la tête de brosse (2) afin de réaliser le mouvement de pivotement.

6. Brosse de nettoyage selon l'une quelconque des revendications précédentes, **caractérisée en ce que** les bras de maintien (6, 7) sont fixés de manière élastique à la partie poignée (1).
